# FASCICULE DE BREVET EUROPEEN

(11) **EP 0 103 327 B1**
(45) Date de publication et mention de la délivrance du brevet: **26.02.1986**
(21) Numéro de dépôt: 83201205.8
(22) Date de dépôt: 19.08.1983
(51) Int. Cl.: H01H 25/04

(54) **Dispositif interrupteur à plusieurs voies, tel qu'une commande multidirectionnelle pour jeu électronique**
Schalteinrichtung für mehrere Wege, zum Beispiel Mehrrichtungssteuerung für elektronische Spiele
Switching device with a plurality of positions, such as a multidirectional control for an electronic game

(30) Priorité: 20.08.1982 FR 8214400
(43) Date de publication de la demande: 21.03.1984
(73) Titulaire: R.T.C. LA RADIOTECHNIQUE-COMPELEC Société anonyme dite:, F-92156 Suresnes Cédex (FR); Philips Electronics N.V., 5621 BA Eindhoven (NL)
(72) Inventeur: Sahakian, Diran Robert, F-75007 Paris (FR); Pellerin, Lucien, F-75007 Paris (FR); Nijboer, Sjoerd, F-75007 Paris (FR)
(74) Mandataire: Pinchon, Pierre

## Description

La présente invention concerne un perfectionnement à un dispositif interrupteur à plusieurs voies, tel qu' une commande multidirectionnelle pour jeu électronique, comportant un boîtier formé de deux parties assemblées qui contient essentiellement d'une part une pluralité de moyens de contact formant interrupteur, distribués selon un cercle et rendus solidaires d'une partie du boîtier et, d'autre part, un organe de commande manuelle intégrant en une pièce unique en matière douée de flexibilité élastique:
- un levier de commande dont la tige émerge du boitier au travers d'une ouverture de sa partie supérieure, tandis que l'autre extrémité du levier est maintenue en translation par un pivot central porté par la partie inférieure du boîtier, levier de commande qui peut être incliné dans différentes positions à partir d'une position centrale de repos,
- des moyens élastiques de rappel sous forme de portions de l'organe de commande élastiquement déformables prévues pour s'appuyer sur des moyens de butée portés par le boîtier, lesdits moyens de rappel sollicitant le levier de commande vers la position centrale de repos,
- une couronne périphérique destinée à agir par pression localisée de la périphérie sur au moins un des moyens de contacts lorsqu'on incline manuellement le levier de commande.

Un tel dispositif est connu du document EP-A-0024813, pour une utilisation en tant que commande manuelle associée à un jeu électronique vidéo, commande avec laquelle l'utilisateur communique des ordres au jeu électronique, par exemple pour le déplacement d'objets ou de personnages dont l'image est représentée sur un écran cathodique. Selon le dispositif connu, l'organe de commande peut être déplacé dans huits directions différentes à partir d'une position centrale qui est perpendiculaire à la face principale du boîtier. Lorsqu'il est poussé dans l'une de ces directions, une couronne periphérique faisant partie du même organe de commande bascule de sorte qu' un point de la périphérie exerce une pression sur l'un des quatre interrupteurs électriques disposés sur un cercle concentrique et de même diamètre que la couronne périphérique.

Les moyens élastiques de rappel de l'organe de commande vers la position centrale de repos sont formés, pour partie, par la couronne périphérique elle même, rendu déformable par des évidements en forme d'arc, laissant subsister uniquement quatre points d'attache de la couronne périphérique à l'organe de commande. Pour une autre partie, les moyens élastiques de rappel sont également formés par une pièce supplémentaire en forme de doigt de gant, qui est enfilée sur la tige du levier de commande et reliée au boîtier par un soufflet déformable cette pièce étant réalisée en un élastomère souple.

Le dispositif connu présente l'inconvénient de ne pas permettre un angle d'inclinaison du levier de commande aussi grand que celui qui est souhaité dans la pratique, et de nécessiter une force relativement importante pour l'actionner. Ceci est dû notamment au fait que la part prépondérante des forces de rappel est fournie par la couronne périphérique déformable qui assure également la pression sur les interrupteurs et qui est difficile, voire impossible, de régler indépendamment ces deux forces (force de rappel et force de pression sur les interrupteurs).

Par ailleurs, le dispositif connu utilise quatre interrupteurs ce qui permet une commande de huit directions, car deux interrupteurs consécutifs peuvent éga; lement être actionnés simultanément. Or, selon les applications, il peut être désirable d'augmenter le nombre d'interrupteurs ce qui, étant donné le mode de construction du dispositif connu, peut conduire à des difficultés insurmontables.

L'invention à pour but de fournir un dispositif qui ne comporte pas ces inconvénients.

Un autre but de l'invention vise à obtenir un dispositif dont la structure soit simplifiée de sorte qu'il puisse être fabriqué aisément et à un prix moins élevé.

A cet effet, selon l'invention un dispositif interrupteur à plusieurs voies, tel que défini en préambule, est caractérisé en ce que les portions de l'organe de commande formant les moyens élastiques de rappel sont constituées par une pluralité de languettes découpées radialement dans une partie de l'organe de commande en forme de disque qui relie le levier de commande à la couronne périphérique, l'extrémité flexible desdites languettes étant tournée vers le centre de la-dite partie en forme de disque,en ce que l'ouverture de la partie supérieuré du boîtier comporte un tronc de cône s' étendant vers l'intérieur du boitier et dont l'axe coïcide sensiblement avec l'axe du pivot central, tronc de cône qui constitue lesdits moyens de butée par sa surface latérale externe sur laquelle prennent appui lesdites languettes.

Le dispositif selon l'invention à l'avantage de permettre que la force de rappel de l'organe de commande puisse être déterminée, par construction, de manière tout à fait indépendante du réglage de la pression sur les moyens de contacts. Cette pression est elle-même tributaire de la déformation de la partie de l'organe de commande en forme de disque, et notamment de sa couronne périphérique. Par ailleurs, cette couronne périphérique peut agir par n'importe quel point de sa périphérie de sorte que le nombre d'interrupteurs peut être modifié à volonté sans avoir à régler de nouveau les forces de pression ni de rappel en position de repos.

Par ailleurs le dispositif selon l'invention se prête particulièrement bien à ce que le levier de commande puisse être incliné selon un angle important (25 ou 30 degrés à partir de la position centrale). Bien entendu, on peut prévoir tout aussi facilement, si on le désire, un angle d'inclination faible.

De préférence l'organe de commande est moulé dans une matière douée de propriété élastique, tel qu'un polyoxyméthylene, homopolymère ou copolymere, ou encore un polyamide aromatique.

Par leur disposition radiale, et leur extrémité flexible disposée sur un cercle de diamètre sensiblement inférieur à celui de la couronne périphérique, les languettes fournissent la force de rappel de l'organe de commande en position centrale sous l'effet d'une flexion qui reste de faible amplitude. L'un ou l'autre des matériaux polymèriques doués de propriété élastique notamment ceux cités plus haut, peuvent supporter sans fatigue de telles déformations de sorte que l'organe de commande peut assurer sans défaillance un nombre de manoeuvres extrêmement élevé. Par ailleurs, en suivant des règles géométriques simples, on peut facilement réduire au minimum le déplacement de l'extrémité flexible des languettes en appui sur la surface latérale du tronc de cône lors de la flexion liée au fonctionnement de sorte que l'usure par frottement est négligeable et le fonctionnement est silencieux.

En tant que moyen de contact, on peut utiliser tout interrupteur connu agissant par pression.

Selon une variante de mise en oeuvre de l'invention, le dispositif est remarquable en ce que l'une des parties du boîtier étant en matéri au isolant et portant sur sa surface interne un ensemble de trajets conducteurs isolés les uns des autres, l'organe de commande comporte sur sa couronne périphérique un anneau rapporté en élastomère conducteur destiné à établir par pression aux emplacements prévus pour les contacts, une liaison êlectrique entre au moins deux des trajets conducteurs.

Selon cette variante, le dispositif est composé d'un nombre minimal de pièces distinctes de sorte qu' il est particulierement économique.

La description qui va suivre en regard des dessins annexés fera bien comprendre comment l'invention peut être réalisée.
Les figures 1A et 1 B sont des vues en coupe d'un dispositif selon l'invention, l'organe de commande étant respectivement au repos et en position de travail.
La figure 2 représente par une vue en plan l'organe de commande du dispositif de la figure 1:
La figure 3 est une vue en coupe d'un dispositif selon une variante de mise en oeuvre de l'invention.

Les figure 1A et 1 B montrent une vue en coupe du même dispositif interrupteur. Il se composé d'un boîtier 10 formé de l'assemblage d'une partie inférieure 11 et d'une partie supérieure 12. Le boîtier 10 renferme des moyens de contacts formant interrupteur. Dans l'exemple représenté, ces moyens sont constitués par deux parties 13, 14 repliées d'un film souple en matériau isolant, qui portent des trajets conducteurs ainsi qu' un film intercalaire 15 muni d'ouvertures aux emplacement prévus pour les contacts. Sur les figures 1A et 1B, on a fait figurer uniquement les emplacements actifs des contacts 16 pour la clarté du dessin. Selon une technique connue en soi, par pression sur la partie 13 de film souple, à l'un des emplacements prévus pour les contacts 16, ceuxci étant répartis sur un cercle, on détermine la fermeture du circuit électrique constitué par l'un des trajets conducteurs portés par la partie 14 et un trajet conducteur commun porté par la partie 13 du film souple. Les trajets conducteurs s'étendent vers une extrémitë du film ou un connecteur 17 assure la liaison électrique avec les conducteur ducâble 18 qui permet de relier le dispositif à l'appareil (non représenté) pour lequel le système constitue une commande multidirectionnelle. L'ensemble des moyens de contact électrique est rendu solidaire avec la partie inférieure 11 du boîtier au moyen, par exemple, de tétons 19 de positionnement. Le dispositif comporte encore un organe de commande 20 monobloc, réalisé en une matière douée de flexibilité élastique. De préférence cet organe est obtenu par moulage d'un polyoxyméthylène ou un polyamide aromatique. L'organe de commande comporte une tige 21 formant levier de manoeuvre et une partie évasée en forme de disque, se terminant par une couronne périphérique 23 de forme circulaire. L'organe de commande 20 peut osciller dans toutes les directions à partir d'une position centrale de repos, la figure IA représentant ledit organe dans sa position de repos tandis qu' à la figure 1 B, l'organe 20 a été représenté dans la position où la tige 21 du levier a été inclinée vers la droite et provoque un contact à l'emplacement 16a. Four permettre à l'organe de commande 20 de s'incliner selon différentes directions alors qu'il reste maintenu en translation, celui-ci comporte au centre de sa partie inférieure, une cavité 24 de forme sensiblement conique dans laquelle est engagé un doigt 25 formant pivot central porté par la partie inférieure 11 du boîtier.

En dehors des moyens élastiques de rappel qui seront décrits ci-après et qui contribuent à pousser l'organe 20 en appui sur le doigt 25, le maintien en translation dudit organe est encore assuré du fait qu' il comporte au pied de la tige 21 un épanouissement de forme sphérique 27, surmontant la cavité 24. Pour sa part, la partie supérieure 12 du boîtier comporte, pour le passage de la tige 21, une ouverture en forme de tronc de cône 28 s' étendant vers l'intérieur du boîtier et dont l'axe coîncide sensiblement avec l'axe du pivot central. Bien que l'on préfère en général prévoir un faible jeu mécanique entre l'extrémité du tronc de cône 28 et l'épanouissement sphérique 27 (pour éviter des frottements indésirables), tout mouvement de l'organe 20, s'il était sollicité vers l'extérieur du boîtier, est limité par butée de 1' épanouissement sphérique 27 sur t'extrémité du tronc de cône 28.

La figure 2 représente l'organe de commande 20 du dispositif de la figure 1 par une vue de dessus. Elle va permettre de décrire, en liaison avec les figures 1A et 1 B, les moyens élastiques de rappel de l'organe de commande vers sa position centrale de repos. A cet effet, l'organe 20 comporte une pluralité de languettes 30 découpées radialement dans la partie 22 en forme de disque qui relie le levier de commande à la couronne sphérique 23.

Selon l'exemple représenté aux lignes 1A, 1B et 2 les languettes 30 ont une extrémité solidaire de l'organe de commande à proximité de la couronne périphérique 23.

Selon une autre variante non représentée, la découpe des languettes présente une disposition en forme de M de sorte que l'extrémité solidaire de l'organe de commande se trouve partagée en deux branches latérales de languettes, attachées à l'organe de commande à proximité de l'épanouissement sphérique 27.

L'autre extrémité des languettes 30 est libre et flexible. Elle est disposée dans tous les cas pour venir s'appuyer sur la surface latérale externe du tronc de cône 28 constituant l'ouverture du boîtier. En position de repos de l'organe de commande 20 (telle que représentée à la figure 1A), toutes les languettes 30 sont en appui sur le tronc de cône 28. Ceci n'est pas indispensable en réalité et, si tel n'était pas le cas, la position centrale de repos de l'organe 20 serait seulement moins bien définie. Dans le mode préféré où les languettes sont en appui, lesdites languettes sont peu déformées de sorte qu'elles exercent chacune, et de manière pratiquement égale, un effort de pression très modéré sur la surface du tronc de cône 28, effort qui maintient l'organe 20 dans sa position de repos, et également assure son appui sur le doigt 25.

Sur la figure IB, on observe que certaines languettes telles que 30a sont écartées du tronc de cône 28 tandis que d'autres, telles que 30b sont au contraire sensiblement déformées en réponse à une sollicitation de la tige 21, telle qu' indiquée sur la figure par la flèche 31. La déformation des languettes 30b crée un couplé de redressement de l'organe 20, qui prend sa position de repos dès que la sollicitation cesse.

Dans la position de l'organe 20 représentée à la figure 1 B, dite position de travail, c'est une zone 33 de la couronne périphérique 23 qui exerce une pression sur l'emplacement de contact 18a. Comme, sous l'effet de cette pression, l'enfoncement de la partie 13 du film souple n'est que très limité avec ce type d'interrupteur, on prévoit avantageusement que l'organe de commande 20 comporte une lèvre amincie à sa périphérie 23, lèvre qui est alors flexible et peu se déformer sous l'effort de pression à l'emplacement de contact 16a. On obtient alors que la tige 21 étant poussée en butée sur le bord interne du tronc de cône 28, la valeur de la pression exercée par la lévre amincie reste controlable et non excessive, et cela malgrè les petites variations de dimensions provenant des tolérances de fabrication des différents éléments.

Il est à noter que les moyens de contact qui ont été décrits dans l'exemple ne sont pas spécifiques de l'invention, et que tout autre interrupteur actionné par pression pourrait être utilisé de la même manière. On pourra fixer sur la partie inférieure du boîtier un certain nombre d'interrupteurs répartis selon un cercle, leur nombre dépendant du nombre de directions que l'on désire pouvoir commander.

La figure 3 illustre à ce propos une variante de réalisation de l'invention dans laquelle, par une modification des moyens de contacts utilisés, on aboutit à une très grande simplicité de l'ensemble du dispositif. Les portions équivalentes des disposition de la figure 3 et des figures 1A et 1 B portent les même repères numériques. La variante de la figure 3 se distingue par le fait que les trajets conducteurs 40 sont ici directement portés par la face interne de la partie inférieure 11 du boîtier. (On a représenté sur la figure 3 l'ensemble des trajets conducteurs 40 par un pointillé, à l'exception des emplacement de contacts marqués par un trait plein). On utilise pour la partie 11 du boîtier un matériau polymérique ayant de bonnes propriétés diélectriques, sur lequel on peut réaliser les trajets conducteurs par une opération de sérigraphie de pâte conductrice. Le fait que le doigt 25 soit rapporté sur la partie inférieure 11, et non pas venu de moulage avec celle-ci, peut rendre plus simple l'opération de sérigraphie en question. L'organe de commande 20 porte sur sa couronne périphérique un anneau 41 en élastomère conducteur rapporté et fixé par exemple dans une gorge 42 de la périphérie. Une portion des trajets conducteurs portés par la partie inférieure 11 est représentée par une vue partielle en plan dans la partie 43 de figure entourée d'un trait mixte. Le trajet conducteur 46 est, dans ce cas, le conducteur 'commun", alors que le trajet conducteur 47 est localisé sur un secteur correspondant à une direction déterminée. Pour favoriser la liaison électrique entre les trajets conducteurs 48 et 47 déterminée par pression localisée de l'anneau 41, on a prévu une disposition sinueuse des trajets qui multiplie l'effet de shunt lors du contact de l'anneau 41. On pourrait, de manière équivalente, prévoir que les trajets conducteurs 46 et 47 comportent dea parties radiales affectant la forme des dents de deux peignes imbriqués mais isolés entre eux, ceci notamment aux emplacements prévus pour les contacts.

Par rapport aux exemples décrits, l'homme de l'art pourra limaginer facilement d'autres variantes qui restent néanmoins dans le cadre de l'invention. Notamment, les moyens de contact qui ont été décrits comme étant fixés à la partie inférieure du boîtier pourraient, de manière équivalente, être fixés sous la partie supérieure. De légères modifications géométriques doivent être apportées au système pour qu' il fonctionne dans ce cas; elles sont aisées à déterminer.

En ce qui concerne les matériaux utilisables pour réaliser le boîtier, on aura principalement recours, pour des raisons d' économie, aux matières plastiques mises en forme par moulage. Il va de soi qu'en dehors des impératif s d'isolement électrique, on dispose d'un choix important pour déterminer les matériaux entrant dans la construction du dispositif selon l'invention, à l'exception de l'organe de commande qui requiert l'utilisation d'un matériau se déformant élastiquement et sans fluage notable.

## Revendications

1. Dispositif interrupteur à plusieurs voies, tel qu'une commande multidirectionnelle pour jeu électronique, comportant un boîtier (10) formé de deux parties assemblées (11), (12) qui contient essentiellement d'une part une pluralité de moyens de contact formant interrupteur, distribués selon un cercle et rendus solidaires d'une partie du boîtier et, d'autre part, un organe de commande (20) manuelle intégrant en une pièce unique en matière douée de flexibilité élastique:
- un levier de commande dont la tige (21) émerge du boîtier au travers d'une ouverture de sa partie supérieure (12), tandis que l'autre extrémité du levier est maintenue en translation par un pivot central (25) porté par la partie inférieure du boîtier, levier de commande qui peut être incliné dans différentes directions à partir d'une position centrale de repos,
- des moyens élastiques de rappel sous forme de portions de l'organe de commande élastiquement déformables prévues pour s'appuyer sur des moyens de butée portés par le boîtier, lesdits moyens de rappel sollicitant le levier de commande vers la position centrale de repos,
- une couronne périphérique (23) destinée à agir par pression localisée de la périphérie sur au moins un des moyens de contact lorsqu'on incline manuellement le levier de commande, caractérisé en ce que les portions de l'organe de commande (20) formant les moyens élastiques de rappel sont constituées par une pluralité de languettes (30) découpées radialement dans une partie (22) de l'organe de commande en forme de disque qui relie le levier de commande à la couronne périphérique (23), l'extrémité flexible desdites languettes étant tournée vers le centre de la-dite partie (22) en forme de disque, en ce que l'ouverture de la partie supérieure du boîtier comporte un tronc de cône (28) s' étendant vers l'intérieur du boîtier et dont l'axe coîncide sensiblement avec l'axe du pivot central, tronc de cône qui constitue lesdits moyens de butée par sa surface latérale externe sur laquelle prennent appui lesdites languettes (30).

2. Dispositif selon la revendication 1, caractérisé en ce que l'une des parties (11) du boîtier étant en matériau isolant et portant sur sa surface interne un ensemble de trajets conducteurs (46,47) isolés les uns des autres, l'organe de commande (20) comporte sur sa couronne périphérique (42) un anneau (41) rapporté en élastomère conducteur destiné à établir par pression aux emplacements (40) prévus pour les contacts une liaison électrique entre au moins deux des trajets conducteurs (46, 47).

## Patentansprüche

1. Schalteinrichtung für mehrere Wege, z.B. Mehrrichtungssteuerung für elektronische Spiele, mit einem Gehäuse (10), das aus zwei zusammengesetzten Teilen (11) und (12) testeht und einerseits im wesentlichen eine Anzahl einen Schalter bildender Kontaktmittel, die auf einem Kreis angeordnet sind und mit einem Teil des Gehäuses eine Einheit bilden, und zum anderen ein Handbedienungsorgan (20) enthält, das aus einem Stück aus federndem Material folgende Teile enthält:
- einen Bedienungshebel, dessen Stift (21) durch eine Offnung im oberen Gehäuseteil (1 2) herausragt, während das andere Hebelende von einem zentralen Nocken (25) auf dem unteren Gehäuseteil bewegbar festgehalten wird, wobei der Bedienungshebel in verschiedenen Richtungen ausgehend von einer zentralen Ruhenstellung ablenkbar ist,
- flexible Rückbringmittel in Form von Bedienungsorganteilen, die elastisch verformbar und derart angeordnet sind, dass sie von Wiederlagermitteln vcm Gehäuse getragen werden, wobei diese Rückbringmittel den Bedienungshebel in die zentrale Ruhelage zurückbringen,
- einen Umfangskragen (23), der dazu dient, bei stellenweisem Druck am Umfang zumindest eines der Kontaktmittel zu aktivieren, wenn der Bedienungshebel von hand betätigt wird, dadurch gekennzeichnet, dass die Teile des Bedienungsorgans (20), die die flexiblen Rückbringmittel bilden, aus einer Anzahl von radial aus einem Teil (22) des Bedienorgans in Scheitenform ausgeschnittenen Zungen (30) bestehen, wobei die Scheibe den Bedienungshebel mit dem Umfangskragen (23) verbindet, wobei das flexible Ende der Zungen auf die Mitte dieses Teiles (22) in Scheibenform gerichtet sind, dass die Offnung des oberen Gehäuseteiles einen stumpfen Kegel (28) trägt, der sich nach dem Inneren des Gehäuses erstreckt und dessen Achse ungefähr mit der Achse des zentralen Ncckens zusammenfällt, wobei der stumpfe Kegel die genannten Wiederlagermittel auf seiner externen Seitenfläche bildet, die die Zungen (30) trägt.

2. Schalteinrichtung nach Anspruch 1, dadurch gekennzeichnet, dass einer der Gehäuseteile (11) aus einem Isolierwerkstoff besteht und auf seiner Innenfläche einen Satz von Leiterspuren (46, 47) trägt, die voneinander isoliert sind, wobei der Bedienungshebel (20) auf seinem Umfangskragen (42) einen Ring (41) trägt, der aus einem leitenden Elastomer besteht, der zum Ausüben von Druck auf die Stellen (40) zur Herstellung einer elektrischen Verbindung für die Kontakte zwischen zumindest zwei der leitenden Spuren (46, 47) dient.

## Claims

1. Multi-path interruptor device, such as a multidirectional control element for electronic games, comprising a housing (10) constituted by two assembled parts (1 1), (12) containing essentially on the one hand a plurality of contact means forming an interruptor distributed along a circle and united with a part of the housing and on the other hand a manual control member (20) integrated to form a single part of a material having an elastic flexibility:
- a control lever, whose pin (21) emerges from the housing through an opening of its upper part (12), while the other end of the lever is held in translation by a central pivot (25) carried by the lower part of the housing, which control lever can be inclined in different directions from a central rest position.
- elastic return means in the form of parts of the control member elastically deformable and arranged to be supported by abutment means carried by the housing, the said return means pivoting the control lever to the central rest position,
- a peripheral crown (23) intended to act by local pressure of the periphery upon at least one of the pressure of the contact means when the control lever is manually inclined,
characterized in that the parts of the control member (20) forming the elastic return means are consituted by a plurality of tongues (30) cut radially out of a part (22) of the control member in the form of a disk, which connects the control lever to the peripheral crown (23), the flexible end of the said tongues facing the centre of the said part (22) in the form of a disk, in that the opening of the upper part of the housing comprising a truncated cone (28) which extends to the interior of the housing and whose axis coincides substantially with the axis of the central pivot, which truncated cone constitutes the said abutment means for its external lateral surface, by which the said tongues (30) are supported.

2. A device as claimed in Claim 1, characterized in that, one of the parts (11) of the housing being made of an insulating material and carrying on its internal surface an assembly of conductor paths (46, 47) insulated from each other, the control member (20) comprises on its peripheral crown (42) an associated ring (41) made of a conducting elastomer intended to establish by pressure at the areas (40) provided for the contacts an electrical connection between at least two of the conductor paths (46, 47).
